# EUROPÄISCHE PATENTSCHRIFT

(11) **EP 2 851 646 B1**
(45) Veröffentlichungstag und Bekanntmachung des Hinweises auf die Patenterteilung: **28.07.2021**
(21) Anmeldenummer: 14193543.7
(22) Anmeldetag: 26.10.2006
(51) Int. Cl.: F28F 21/08, F28D 9/00, F02M 26/25, F02M 26/32

(54) **Wärmetauscher für einen Verbrennungsmotor**
Heat exchanger for a combustion engine
Échangeur thermique pour un moteur à combustion

(30) Priorität: 18.11.2005 DE 102005055481
(43) Veröffentlichungstag der Anmeldung: 25.03.2015
(62) Teilanmeldung aus: 06828871.1
(73) Patentinhaber: MAHLE Behr GmbH & Co. KG, 70469 Stuttgart (DE)
(72) Erfinder: Bernd, Grünenwald, 72622 Nürtingen (DE); Knödler, Wolfgang, 71332 Waiblingen (DE)
(74) Vertreter: Grauel, Andreas

(56) Entgegenhaltungen:
- EP-A- 1 411 315
- DE-A1- 10 060 102
- DE-A1- 10 303 680
- DE-A1- 10 328 846
- GB-A- 2 417 067
- JP-A- 6 170 532
- JP-A- H06 170 532
- JP-A- H08 271 183
- JP-A- 2003 222 498
- JP-A- 2003 278 609
- JP-A- 2005 055 153
- US-A- 2 763 923
- US-A- 4 461 811
- US-A1- 2003 116 305
- US-A1- 2004 050 375
- US-A1- 2005 022 450
- US-A1- 2005 056 411

## Beschreibung

Die Erfindung betrifft einen Wärmetauscher für einen Verbrennungsmotor nach dem Oberbegriff des Anspruchs 1.

Aus dem Stand der Technik sind Wärmetauscher zur Kühlung von rückgeführtem Abgas bekannt. Allgemein besteht bei der Abgaskühlung die Problematik der hohen chemischen Aggressivität des Abgases sowie des niedrigen pH-Wertes seiner Kondensate. Aus diesem Grund existierten bisher ausschließlich Abgaswärmetauscher, die aus austenitischen Stählen mit hoher Korrosionsbeständigkeit hergestellt wurden. Solche Stähle erzeugen hohe Materialkosten und häufig weitere Folgekosten aufgrund der aufwändigeren Bearbeitungsgänge. Zudem sind austenitische Stähle meist schlechte Wärmeleiter, so dass Wärmetauscher einer vorgegebenen Kühlleistung relativ groß und schwer bauen.

Ein Wärmetauscher nach dem Oberbegriff des Anspruchs 1 ist aus der Offenlegungsschrift DE 103 03 680 A1 bekannt.

Es ist die Aufgabe der Erfindung, einen Wärmetauscher zur Kühlung von Abgas oder Abgas-Luft-Gemisch eines Verbrennungsmotors anzugeben, der zu geringen Kosten herstellbar ist.

Diese Aufgabe wird für einen eingangs genannten Wärmetauscher erfindungsgemäß mit den kennzeichnenden Merkmalen des Anspruchs 1 gelöst. Dadurch, dass zumindest ein Teil des Wärmetauschers aus ferritischen Stahl besteht, können aufgrund der zumeist niedrigeren Preise für diese Stähle Kosten gespart werden.

In bevorzugter Ausführung wird die regelmäßig bessere Wärmeleistung von ferritischen Stählen im Vergleich zu austenitischen Stählen in besonderem Maße dadurch genutzt, dass der ferritische Teil des Wärmetauschers mit dem Fluid in Berührung steht. Durch die höhere Wärmeleitfähigkeit des ferritischen Stahls ist somit insgesamt eine kleinbauende, material-, gewichts- und kostensparende Ausführung eines Wärmetauschers zur Abgaskühlung ermöglicht.

Besonders bevorzugt ist das Fluid ein insbesondere rückgeführtes Abgas oder Abgas-Luft-Gemisch des Verbrennungsmotors, wobei die Fluidtemperatur in dem ersten Anschlussbereich bei üblicher Betriebsweise mehr als 300°C, insbesondere mehr als 500°C beträgt. Hierdurch ist die Gefahr einer Kondensation von saurem Kondensat aus dem Abgas im Bereich des gesamten Wärmetauschers verringert.

In einer bevorzugten Ausführung entspricht der ferritische Teil des Wärmetauschers im Wesentlichen dem ersten Anschlussbereich und ist mit dem Tauscherbereich verschweißt. Gerade im ersten Anschlussbereich sind die Temperaturen besonders hoch, weshalb ferritische Stähle relativ problemlos eingesetzt werden können. Zudem haben ferritische Stähle zumeist einen geringeren Wärmeausdehnungskoeffizienten als austenitische Stähle, weswegen die Kombination eines ferritischen Anschlussbereiches mit einem nachfolgenden austenitischen Tauscherbereich im Hinblick auf dehnungsbedingte Materialspannungen besonders günstig ist. Insbesondere in diesem Zusammenhang hat der erste Anschlussbereich bevorzugt eine Aufweitung eines Durchtrittsquerschnitts in Richtung des Tauscherbereichs. Weiterhin bevorzugt kann in dem Anschlussbereich eine stellbare Klappe angeordnet sein. Durch die Klappe kann beispielsweise eine Verteilung des Abgases auf einen gekühlten Bereich oder einen Bypasskanal erfolgen.

Gemäß der Erfindung ist vorgesehen, dass ein weiterer Teil des Wärmetauschers aus einem weiteren ferritischen Stahl besteht. Es gibt ferritische Stähle mit unterschiedlichen Korrosionsbeständigkeiten und mechanischen Eigenschaften, was sich regelmäßig im Materialpreis niederschlägt. Je nachdem, inwieweit das betreffende Teil des Wärmetauschers der Korrosion ausgesetzt ist oder an einer Wärmeleitung beteiligt ist, können die verschiedenen Teile eines Wärmetauschers zur Optimierung der Kosten aus verschiedenen ferritischen Stählen bestehen.

Gemäß der Erfindung umfasst der Wärmetauscher eine Mehrzahl von stapelartig miteinander verbundenen Scheibenelementen. Ein solcher Wärmetauscher ist auf besonders günstige Weise als Abgaswärmetauscher geeignet. Vorteilhaft ist dabei zwischen den Scheibenelementen ein Berippungselement angeordnet, das aus dem ferritischen Stahl besteht. Eine Korrosion der Berippungselemente bringt aufgrund der Bauart regelmäßig nicht die Gefahr eines Durchbruchs von Kühlflüssigkeit in den Fluidbereich mit sich, was sonst zu Motorschäden durch Wasserschlag führen würde. Daher sind insbesondere separiert einsetzbare Berippungselemente zur Ausbildung aus ferritischen Stahl besonders prädestiniert. Ein solches Berippungselement kann in dem zu kühlenden Fluid und/oder in dem Kühlmittel angeordnet sein. Wenn ein Berippungselement sowohl in dem Fluid als auch in dem Kühlmittel angeordnet ist, so unterscheiden sich diese Berippungselemente regelmäßig in ihrer Ausbildung.

Gemäß der Erfindung ist dabei ein die Scheibenelemente umfangendes Gehäuse vorgesehen, welches aus dem ferritischen Stahl besteht. Eine durch hohe Lebensdauer bedingte Korrosion des Gehäuses würde nicht zu einer Verbindung zwischen Kühlmittel und Abgas führen, wodurch die Gefahr eines Motorschadens verringert ist. Ein solches Gehäuse stellt ein Bauteil von erheblicher Größe dar, bei dem durch Verwendung von ferritischem Stahl erhebliche Kosten gespart werden können. Bei Verwendung eines ausreichend korrosionsfesten ferritischen Stahls können jedoch auch bevorzugt die Scheibenelemente aus ferritischen Stahl bestehen, was der Wärmeleitung und somit der Gesamttauscherleistung bei gegebener Baugröße dient.

Allgemein bevorzugt besteht ein weiterer Teil des Wärmetauschers aus einem austenitischen Stahl, wodurch ein Material mit einer hohen Korrosionsfestigkeit zumindest an kritischen Stellen eingesetzt wird. Der austenitische Stahl ist bevorzugt ein Stahl aus der Gruppe 1.4301 und 1.4404. Diese Werkstoffbezeichnungen entsprechen der Norm DIN EN 100 88-2, auf die für sämtliche im Rahmen der vorliegenden Erfindung genannten nummerierten Werkstoffbezeichnungen Bezug genommen ist.

Besonders bevorzugt ist der Teil aus ferritischem Stahl mit dem Teil aus austenitischem Stahl unmittelbar miteinander stoffschlüssig verbunden durch Schweißen oder Löten. Durch eine solche stoffschlüssige Verbindung, insbesondere durch eine unmittelbare oder autogene Verschweißung oder durch eine Verlötung, ist eine besonders sichere Verbindung gewährleistet. Versuche haben ergeben, dass zumindest die für den Wärmetauscherbau bevorzugten ferritischen und austenitischen Stähle im Regelfall problemlos miteinander stoffschlüssig verbindbar, insbesondere verschweißbar oder verlötbar oder verklebbar, sind.

Bevorzugt ist der ferritische Stahl ein Stahl aus der Gruppe 1.4016.

Geeignete höher legierte ferritische Stähle mit mindestens 12% Cr- Gehalt sind bevorzugt aus der Gruppe 1.4000, 1.4002 und 1.4113. Höher legierte und stabilisierte Stähle (mit Titan und Niob) sind bevorzugt aus der Gruppe 1.4509, 1.4513, 1.4512 und 1.4520.

Bei einem weiteren bevorzugten Wärmetauscher ist das Kühlmittel gasförmig, insbesondere Luft. Solche Tauscher beherbergen bei Korrosion nicht die Gefahr eines Wasserschlags und haben hinsichtlich der Wärmeleitung der Materialien zur Erzielung einer geeigneten Kühlleistung besonders hohe Anforderungen. Somit ist die Verwendung von ferritischen Stählen geeignet.

Ein erfindungsgemäßer Wärmetauscher kann in einem Niederdruck-Zweig nach einer Abgasturbine angeordnet sein (Niederdruck-AGR). In dieser Anordnung treten geringere mechanische Belastungen und Temperaturdifferenzen auf. Alternativ kann ein Wärmetauscher aber auch in einem Hochdruck-Zweig vor einer Abgasturbine angeordnet sein.

Weitere Vorteile und Merkmale eines erfindungsgemäßen Wärmetauschers ergeben sich aus den nachfolgend beschriebenen Ausführungsbeispielen sowie aus den abhängigen Ansprüchen.

Vorteilhaft ist, dass das Fluid ein insbesondere rückgeführtes Abgas oder Abgas-Luft-Gemisch des Verbrennungsmotors ist, wobei die Fluidtemperatur in dem Abschnitt in üblicher Betriebsweise mehr als 300°C, insbesondere mehr als 500°C beträgt.

Vorteilhaft ist, dass der erste Anschlussbereich eine Aufweitung eines Durchtrittsquerschnitts in Richtung des Tauscherbereichs aufweist.

Vorteilhaft ist, dass in dem Anschlussbereich eine stellbare Klappe angeordnet ist.

Vorteilhaft ist, dass der Tauscherbereich ein von dem Kühlmittel durchströmbares Tauschergehäuse aufweist.

Vorteilhaft ist, dass das Berippungselement in dem zu kühlenden Fluid angeordnet ist.

Vorteilhaft ist, dass das Berippungselement in dem Kühlmittel angeordnet ist.

Vorteilhaft ist, dass der austenitische Stahl ein Stahl aus der Gruppe 1.4301 und 1.4404, Bezeichnungen nach DIN EN 100 88-2, ist.

Vorteilhaft ist, dass das Kühlmittel gasförmig, insbesondere Luft ist.

Vorteilhaft ist, dass der Wärmetauscher in einem Niederdruck-Zweig nach einer Abgasturbine angeordnet ist.

Vorteilhaft ist, dass der Wärmetauscher in einem Hochdruck-Zweig vor einer Abgasturbine angeordnet ist.

Nachfolgend werden zwei bevorzugte Ausführungsbeispiele eines erfindungsgemäßen Wärmetauschers beschrieben und anhand der anliegenden Zeichnungen näher erläutert.
- Fig. 1: zeigt eine räumliche, teilweise aufgeschnittene Ansicht eines ersten Ausführungsbeispiels eines nicht erfindungsgemäßen Wärmetauschers.
- Fig. 2: zeigt eine räumliche Explosionsdarstellung eines Ausführungsbeispiels eines erfindungsgemäßen Wärmetauschers.
- Fig. 3: zeigt eine schematische Schnittansicht durch einen fertig montierten Wärmetauscher nach Fig. 2.

Der Abgas-Wärmetauscher nach Fig. 1 ist nach dem Prinzip eines Rohrbündeltauschers aufgebaut. Er hat einen ersten Anschlussbereich 1 zur Zuführung des Abgases (bzw. Abgas-Luft-Gemisches), einen Tauscherbereich 2, in dem der Hauptteil der Wärmetauschung stattfindet und einen zweiten Anschlussbereich 3 zur Abführung des Abgases. Im ersten Anschlussbereich 1 ist eine mittels eines Aktuators 4 über eine Mechanik 5 antreibbare Stellklappe 6 drehbar gelagert, mittels der der Abgasstrom zwischen einem Bypasskanal 7 und einem Bündel aus Wärmetauscherrohren 8 einstellbar umgelenkt werden kann.

Der Bypasskanal 7 und die Tauscherrohre 8 sind mittels Kopfelementen 9 miteinander verschweißt, wobei zudem durch einen Gehäusemantel 10 durch Verschweißung mit den Kopfelementen 9 ein von flüssigem Kühlmittel durchströmbares Tauschergehäuse ausgebildet ist. An dem Gehäusemantel 10 sind zwei Anschlussstutzen 11 zur Durchleitung des flüssigen Kühlmittels durch das Tauschergehäuse vorgesehen.

Bei dem beschriebenen Wärmetauscher besteht zumindest der erste Anschlussbereich 1, welcher aus einem sich in Richtung des Tauscherbereichs 2 erweiternden Gehäuse besteht, aus einem ferritischen Stahl. Zweckmäßig besteht zudem der Gehäusemantel 10 aus diesem Stahl.

Je nach Temperaturbereich des Abgasstroms, wobei dieser unter anderem davon abhängen kann, ob der Kühler in einem Niederdruck- oder Hochdruck-Abgasrückführsystem eingesetzt ist, können zudem die Tauscherrohre 8, die Kopfelemente 9 sowie auch der zweite Anschlussbereich 3 aus einem ferritischen Stahl bestehen. Aufgrund der höheren Kondensationsgefahr im relativ kühlen Bereich des Gasaustritts ist der zweite Anschlussbereich 3 bevorzugt aus einem ferritischen Stahl von nichtrostender und stabilisierter Qualität, insbesondere 1.4512 oder 1.4509, hergestellt. Die Tauscherrohre 8 und/oder der Bypasskanal 7 und/oder die Kopfelemente 9 sind in dem Fall, in dem sie aus ferritischen Stahl bestehen, bevorzugt aus nichtrostender und stabilisierter Qualität hergestellt (insbesondere 1.4512 und/oder 1.4509).

Zur Kostenersparnis können insbesondere äußere Anbauteile wie etwa Haltebleche etc. aus ferritischem Stahl bestehen.

Der Wärmetauscher des erfindungsgemäßen Ausführungsbeispiels (Fig. 2) ist als Scheiben-Wärmetauscher ausgebildet. In einem äußeren Gehäuse 101, welches einen ersten Anschlussbereich 102 zum Anschluss einer Zuführung für das Abgas und einen zweiten Anschlussbereich 103 zum Anschluss einer Abführung für das Abgas aufweist, ist eine Anzahl von Scheibenelementen 104 angeordnet. Das Gehäuse 101 umfasst zudem einen Abschlussdeckel 105, an dem Anschlüsse 106, 107 zum Anschluss von Zuleitungen und Ableitungen eines Kühlmittels vorhanden sind. Die Scheibenelemente 104 sowie Bereiche des Gehäuses 101 und Deckels 105 bilden gemeinsam den Tauscherbereich des Wärmetauschers aus.

Jedes der Scheibenelemente 104 ist aus zwei Scheiben 104a, 104b aufgebaut, wobei zwischen den Scheiben 104a, 104b ein Berippungselement 108 vorgesehen ist. Die jeweils obere Scheibe 104a hat eine stutzenartige Aufwölbung 104c, welche an den Rand einer Durchbrechung der unteren Scheibe des nachfolgenden Scheibenelements anschließt. Die einzelnen Stutzen 104c der Scheibenelemente fluchten miteinander und mit den Anschlüssen 106, 107 des Deckels 105. Das dem Deckel am weitesten entfernte Scheibenelement 104 hat eine untere Scheibe 104b, die keine Durchbrechungen aufweist. Auf diese Weise ist durch die Menge der Zwischenräume zwischen jeweils oberer Scheibe 104a und unterer Scheibe 104b insgesamt ein von dem flüssigen Kühlmittel durchfließbarer Hohlraum ausgebildet, wobei randseitige Begrenzungen der Hohlräume durch Verschweißung der umgebogenen Ränder 104d der Scheiben 104a, 104b miteinander gebildet sind.

Das Kühlmittel fließt in jedem der Scheibenelemente zwischen dem einen, dem Anschluss 106 zugeordneten Stutzen, und dem anderen, dem Anschluss 107 zugeordneten Stutzen. Die von dem Kühlmittel umströmte Berippung 108 sorgt dabei für einen zusätzlich verbesserten Wärmeaustausch zwischen dem Kühlmittel und den Scheiben, wobei insbesondere Turbulenzen des Kühlmittels erzeugt werden.

Der vor allem durch die Höhe der Stutzen 104c definierte Zwischenraum zwischen zwei benachbarten Scheibenelementen 104 ist jeweils stirnseitig der Scheibenelemente zu den Anschlussbereichen 102, 103 des Gehäuses 101 des Wärmetauschers offen. Das Abgas durchströmt diese Zwischenräume, wobei es an den großflächigen durch das Kühlmittel gekühlten Scheibenelementen 104 abgekühlt wird.

Zur mechanischen Stabilisierung sowie zur Kühlung des Gehäuses 101 sind die längsseitigen Randbereiche 104d der Scheibenelemente 104 umgebogen und liegen bereichsweise flächig an der Innenwand des Gehäuses 101 an (siehe insbesondere Fig. 3). Insbesondere liegt eine möglichst flächige Verschweißung oder Verlötung der Scheibenelemente 104 mit der Innenwand des Gehäuses 101 vor, so dass das Gehäuse 101 eine ausreichende Kühlleistung erfährt.

Das Gehäuse 101 ist aus einem ferritischen Stahl hergestellt. Bei Korrosion des Gehäuseteils 101 würde kein Austritt von flüssigem Kühlmittel in das Abgas erfolgen, weswegen hier im Interesse einer Kosten-Risiko-Abwägung die Verwendung des preiswerteren Materials ermöglicht ist.

Zur Verbesserung der Tauscherleistung, somit auch zur Verkleinerung der Baugröße bei vorgegebener Tauscherleistung, kann der Scheibenstapel 104 und auch der Deckel 105 aus einem ferritischen Stahl bestehen. Da durch diese Elemente eine Trennung zwischen Abgas und flüssigem Kühlmittel gegeben ist, ist der ferritische Stahl bevorzugt eine besonders korrosionsbeständige Sorte, etwa 1.4000, 1.4002 oder 1.4113 oder auch ein hochwertiger ferritischer Stahl wie 1.4513 oder 1.4520.

Wie Fig. 3 zeigt, können auch Berippungselemente 109 zwischen den Scheibenelementen 104 angeordnet sein, die von dem Abgas umströmt sind und somit eine vergrößerte Tauscherfläche bereitstellen. Auch diese Berippungselemente 109 können aus ferritischem Stahl bestehen.

## Patentansprüche

1. Wärmetauscher für einen Verbrennungsmotor, umfassend einen ersten Anschlussbereich (1, 102) zur Zuführung eines zu kühlenden Fluids, wobei das Fluid zumindest anteilig aus Abgas des Verbrennungsmotors besteht,
einen zweiten Anschlussbereich (3, 103) zur Abführung des Fluids, und
einen bezüglich einem Strömungsweg des Fluids zwischen erstem und zweitem Anschlussbereich angeordneten Tauscherbereich (2, 101, 104, 105),
wobei der Tauscherbereich (2, 101, 104, 105) von einem Kühlmittel umströmbar ist,
wobei der Wärmetauscher eine Mehrzahl von stapelartig miteinander verbundenen Scheibenelementen (104) umfasst und wobei ein die Scheibenelemente (104) umfangendes Gehäuse (101) vorgesehen ist, **dadurch gekennzeichnet, dass** zumindest ein Teil des Wärmetauschers aus ferritischem Stahl besteht,
wobei das Gehäuse (101) aus dem ferritischem Stahl besteht, wobei ein weiterer Teil des Wärmetauschers aus einem weiteren ferritischen Stahl besteht.

2. Wärmetauscher nach Anspruch 1, **dadurch gekennzeichnet, dass** der ferritische Teil mit dem Fluid in Berührung steht.

3. Wärmetauscher nach einem der vorhergehenden Ansprüche, **dadurch gekennzeichnet, dass** ein ferritischer Teil des Wärmetauschers im Wesentlichen dem ersten Anschlussbereich (1, 102) entspricht und mit dem Tauscherbereich (2, 101, 104, 105) stoffschlüssig verbindbar, insbesondere verschweißbar, verlötbar, verklebbar usw., ist.

4. Wärmetauscher nach einem der vorhergehenden Ansprüche, **dadurch gekennzeichnet, dass** zwischen den Scheibenelementen (104) ein Berippungselement (108, 109) zur Vergrößerung eines thermischen Kontakts angeordnet ist, wobei das Berippungselement (108, 109) aus dem ferritischen Stahl besteht.

5. Wärmetauscher nach einem der vorhergehenden Ansprüche, **dadurch gekennzeichnet, dass** ein weiterer Teil des Wärmetauschers aus einem austenitischen Stahl besteht.

6. Wärmetauscher nach Anspruch 5, **dadurch gekennzeichnet, dass** der Teil aus ferritischem Stahl und der Teil aus austenitischem Stahl unmittelbar miteinander stoffschlüssig verbunden, insbesondere verschweißt, verlötet, verklebt usw., sind.

7. Wärmetauscher nach einem der vorhergehenden Ansprüche, **dadurch gekennzeichnet, dass** der ferritische Stahl ein Stahl aus der Gruppe 1.4016 ist.

8. Wärmetauscher nach einem der vorhergehenden Ansprüche, **dadurch gekennzeichnet, dass** der ferritische Stahl ein Stahl aus der Gruppe 1.4000, 1.4002 und 1.4113 ist.

9. Wärmetauscher nach einem der vorhergehenden Ansprüche, **dadurch gekennzeichnet, dass** der ferritische Stahl ein Stahl aus der Gruppe 1.4513 und 1.4520 ist.

## Claims

1. A heat exchanger for an internal combustion engine, comprising
a first connection region (1, 102) for supplying a fluid to be cooled, wherein the fluid consists at least in parts of exhaust gas of the internal combustion engine,
a second connection region (3, 103) for discharging the fluid, and
an exchanger region (2, 101, 104, 105) arranged between the first and the second connection region with regards to a flow path of the fluid,
wherein a coolant can flow around the exchanger region (2, 101, 104, 105),
wherein the heat exchanger comprises a plurality of disc elements (104) which are connected to one another in a stacked manner and wherein a housing (101) surrounding the disc elements (104) is provided,
**characterised in that** at least a part of the heat exchanger consists of ferritic steel,
wherein the housing (101) consists of the ferritic steel,
wherein a further part of the heat exchanger consists of a further ferritic steel.

2. The heat exchanger according to claim 1, **characterised in that** the ferritic part is in contact with the fluid.

3. The heat exchanger according to one of the preceding claims, **characterised in that** a ferritic part of the heat exchanger substantially corresponds to the first connection region (1, 102) and can be materially connected to the exchanger region (2, 101, 104, 105), in particular welded, soldered, glued etc.

4. The heat exchanger according to one of the preceding claims, **characterised in that** a ribbing element (108, 109) for increasing a thermal contact is arranged between the disc elements (104), wherein the ribbing element (108, 109) consists of the ferritic steel.

5. The heat exchanger according to one of the preceding claims, **characterised in that** a further part of the heat exchanger consists of an austenitic steel.

6. The heat exchanger according to claim 5, **characterised in that** the part of ferritic steel and the part of austenitic steel are directly materially connected to one another, in particular welded, soldered, glued etc.

7. The heat exchanger according to one of the preceding claims, **characterised in that** the ferritic steel is a steel of group 1.4016.

8. The heat exchanger according to one of the preceding claims, **characterised in that** the ferritic steel is a steel of group 1.4000, 1.4002 and 1.4113.

9. The heat exchanger according to one of the preceding claims, **characterised in that** the ferritic steel is a steel of group 1.4513 and 1.4520.

## Revendications

1. Echangeur de chaleur pour un moteur à combustion interne, ledit échangeur de chaleur comprenant une première zone de raccordement (1, 102) servant à l'arrivée d'un fluide à refroidir, où le fluide se compose au moins en partie de gaz d'échappement du moteur à combustion interne,
une seconde zone de raccordement (3, 103) servant à l'évacuation du fluide, et
une zone d'échangeur (2, 101, 104, 105) disposée entre la première et la seconde zone de raccordement par rapport à un trajet d'écoulement du fluide,
où la zone (2, 101, 104, 105) de l'échangeur peut être baignée par un liquide de refroidissement,
où l'échangeur de chaleur comprend une pluralité d'éléments (104) formant des plaques, lesdits éléments étant assemblés les uns avec les autres en formant une pile, et où il est prévu un carter (101) contenant les éléments (104) formant des plaques, **caractérisé en ce qu'**au moins une partie de l'échangeur de chaleur se compose d'un acier ferritique,
où le carter (101) se compose de l'acier ferritique, où une autre partie de l'échangeur de chaleur se compose d'un autre acier ferritique.

2. Echangeur de chaleur selon la revendication 1, **caractérisé en ce que** la partie ferritique est en contact avec le fluide.

3. Echangeur de chaleur selon l'une des revendications précédentes, **caractérisé en ce qu'**une partie ferritique de l'échangeur de chaleur correspond pratiquement à la première zone de raccordement (1, 102) et peut être assemblée par continuité de matière, en particulier soudée, brasée, collée, etc., avec la zone (2, 101, 104, 105) de l'échangeur.

4. Echangeur de chaleur selon l'une quelconque des revendications précédentes, **caractérisé en ce qu'**un élément à ailette (108, 109) servant à l'augmentation d'un contact thermique est disposé entre les éléments (104) formant des plaques, où l'élément à ailette (108, 109) se compose de l'acier ferritique.

5. Echangeur de chaleur selon l'une quelconque des revendications précédentes, **caractérisé en ce qu'**une autre partie de l'échangeur de chaleur se compose d'un acier austénitique.

6. Echangeur de chaleur selon la revendication 5, **caractérisé en ce que** la partie en acier ferritique et la partie en acier austénitique sont directement assemblées l'une à l'autre, par continuité de matière, en particulier soudées, brasées, collées, etc.

7. Echangeur de chaleur selon l'une quelconque des revendications précédentes, **caractérisé en ce que** l'acier ferritique est un acier du groupe 1.4016.

8. Echangeur de chaleur selon l'une quelconque des revendications précédentes, **caractérisé en ce que** l'acier ferritique est un acier du groupe 1.4000, 1.4002 et 1.4113.

9. Echangeur de chaleur selon l'une quelconque des revendications précédentes, **caractérisé en ce que** l'acier ferritique est un acier du groupe 1.4513 et 1.4520.
